# EUROPÄISCHE PATENTSCHRIFT

(11) **EP 0 354 520 B1**
(45) Veröffentlichungstag und Bekanntmachung des Hinweises auf die Patenterteilung: **20.04.1994**
(21) Anmeldenummer: 89114587.2
(22) Anmeldetag: 07.08.1989
(51) Int. Cl.: H04R 17/00

(54) **Elektroakustischer Wandler**
Electroacoustic transducer
Transducteur électro-acoustique

(30) Priorität: 10.08.1988 DE 3827165
(43) Veröffentlichungstag der Anmeldung: 14.02.1990
(73) Patentinhaber: SIEMENS AKTIENGESELLSCHAFT, 80333 München (DE)
(72) Erfinder: Böhnke, Gerd, D-4250 Bottrop (DE); Pieper, Stefan, D-4358 Haltern (DE)

(56) Entgegenhaltungen:
- PATENT ABSTRACTS OF JAPAN, Band 9, Nr. 244 (E-346)[1967], 30. September 1985; & JP-A-60 96 094 (MATSUSHITA DENKI SANGYO K.K.) 29-05-1985

## Beschreibung

Die Erfindung betrifft einen elektroakustischen Wandler mit einer in einem Wandlergehäuse angeordneten, zwischen Lagerkörpern im Randbereich eingespannten und mit einer piezoelektrischen Schicht versehenen, kreisförmigen Wandlerplatte, insbesondere für Fernsprechgeräte, wobei zumindest ein Auflagebereich eines Lagerkörpers eine rotationsunsymmetrische Form aufweist und ausgeht von der Patentabstracts of Japan, Bd. 9, Nr. 244 (E-346) [1967], 30-9-1985 & JP-A-6096094.

Eine der bei der Herstellung elektroakustischer Wandler zu lösenden Aufgaben besteht bekanntlich darin, dafür Sorge zu tragen, daß der Zusammenhang zwischen den akustischen Bestimmungsgrößen des Schallfeldes und den elektrischen Größen des Wandlers im Übertragungsbereich weitgehend frequenzunabhängig ist.

Die Frequenzabhängigkeit des Zusammenhangs zwischen den Bestimmungsgrößen des Schallfeldes und den elektrischen Größen des Wandlers wird insbesondere durch die Frequenzabhängigkeit des aus der Membran und den angekoppelten Lufträumen oder dergleichen bestehenden schwingungsfähigen mechanischen Gebildes bestimmt.

Die Membranen hochwertiger Schallempfänger, z. B. von Kondensatormikrofonen, sind derart eingespannt und angeordnet, daß die ihrer Grundschwingung entsprechende Resonanzfrequenz weit oberhalb des interessierenden Frequenzbereiches liegt, so daß deshalb der Zusammenhang zwischen der Auslenkung der Membran und den Bestimmungsgrößen des Schallfeldes in diesen Frequenzbereich praktisch frequenzunabhängig ist.

Bei den elektroakustischen Wandlern der Fernsprechtechnik ist es dagegen im allgemeinen aus Gründen des Wirkungsgrades nicht möglich, die Eigenresonanzen der Membran außerhalb des interessierenden Frequenzbereiches zu wählen. Um dennoch die Frequenzabhängigkeit des elektroakustischen Übertragungsfaktors zu verringern, ist es üblich, derartige Wandler mit entsprechend abgestimmten Resonatoren auszurüsten, mit deren Hilfe Resonanzspitzen kompensiert werden.

Neuere piezoelektrische Wandler weisen anstelle der üblichen Membran eine zwischen Lagerkörpern in ihrem Randbereich eingespannte Wandlerplatte auf, die mit einer piezoelektrischen Schicht versehen ist. Wird nun eine derartige Platte elektrisch oder akustisch angeregt, so bilden sich auf der Platte in Abhängigkeit von dem gemessenen Schalldruck und der Frequenz ausgeprägte Überhöhungen, die durch holographische Interferometrie sichtbar gemacht werden können und sich durch Kreisknotenlinien und Knotendurchmessern auszeichnen.

Bei zylindersvmmetrischen Wandlerplatten spielen die durch Knotendurchmesser sich auszeichnenden Überhöhungen keine Rolle. Wesentlich sind jedoch die Kreisknotenlinien. So können die Eigenfrequenzen des eingangs beschriebenen Wandlers beispielsweise folgendermaßen sein:
Grundresonanz (σ = 0, h = 0): ca. 1 bis 1,5 kHz
1. Kreisknotenlinie (σ = 1, h = 0): ca. 4 kHz
2. Kreisknotenlinie (σ = 2, h = 0): ca. 7 bis 9 kHz
3. Kreisknotenlinie (σ = 3, h = 0): ca. 14 kHz
wobei σ die Zahl der Kreisknotenlinien und h die Anzahl der Knotendurchmesser bedeutet.

Wie eingangs bereits erwähnt, müssen diese Resonanzspitzen bedämpft werden, um einen durch einzelne Fernmeldeverwaltungen vorgegebenen Toleranzhereich nicht zu überschreiten. So ist es beispielsweise bekannt, die Grundresonanz mit einem Helmholtzresonator um ca. 15 dB zu dämpfen (Siemens Zeitschrift, 46. Jahrgang, April 72, Heft 4, Seiten 207 bis 209).

Die durch die erste Kreisknotenlinie gekennzeichnete Teilschwingung kann durch zwei λ/2 Resonatoren bedämpft werden (DE-PS 1 167 897).

Die durch die zweite Kreisknotenlinie gekennzeichnete Teilschwingung wurde früher nicht bedämpft, da sie in ein von den Postverwaltungen vorgegebenes Toleranzschema fiel. Aufgrund der Erweiterung des Toleranzbereiches von 8 kHz auf 10 kHz führt diese Teilschwingung jedoch zu einer Überschreitung des Toleranzbereiches, so daß sie jetzt bedämpft werden muß.

Eine Bedämpfung dieser Teilschwingung könnte mit einem breitbandig wirkenden Helmholtzresonator erfolgen, der jedoch nur schwer in dem vorhandenen Wandlergehäuse angeordnet werden kann.

Durch das Dokument Patentabstracts of Japan, Bd. 9, Nr. 244 (E-346) [1967], 30. Sept. 1985; & JP-A-60 96 094 (Matsushita Denki Sangyo K. K. ist es bekannt, zur Unterdrückung der Teilschwingungen höherer Ordnung zumindest einen Auflagebereich eines Lagerkörpers rotationsunsymmetrisch zu gestalten. Dadurch erzeugt die mit ihrer Eigenfrequenz schwingende Wandlerplatte einen Schalldruckpegel, der zwischen ausgeprägter Schalldrucküberhöhung und Schalldruckeinbruch liegen kann. Der sich einstellende Schalldruck ist das Ergebnis der gegenphasig schwingenden Teilflächen. Sie verdrängen jeweils Volumina, die sich zu einem effektiv verdrängten Volumen kompensiert. In guter Näherung ist das effektiv verdrängte Volumen proportional dem Schalldruck. Die Grundresonanz erzeugt von allen Eigenfrequenzen den maximalen Schalldruck, weil hier keine Teilflächen gegenphasig schwingen. Gelingt es nun, für σ > 1 die gegenphasig verdrängten Volumina gleichgroß zu machen, so muß der erzeugte Schalldruck verschwinden (Bedämpfung).

Der vorliegenden Erfindung liegt die Aufgabe zugrunde, eine weitere Möglichkeit aufzuzeigen, die Bedämpfung der durch zwei Kreisknotenlinien gekennzeichneten Teilschwingung mit möglichst einfachen Mitteln durchzuführen.

Diese Aufgabe wird dadurch gelöst, daß der Lagerkörper durch einen Teilbereich eines ersten konzentrischen Ringes gebildet ist, dessen anderer Teilbereich sich in zwei Teilringe aufspaltet.

Durch die Modifikation der Wandlerplattenlager gemäß der Erfindung ist es nun gelungen, die gegenphasig schwingenden Volumina in die gleiche Größenordnung zu bringen. Die partielle Änderung der Randeinspannung bedämpft die Eigenfrequenz σ = 1 und α = 2 um ca. 8 dB, mit nur geringfügigen Verschiebungen der Eigenfrequenzen zu höheren Werten. Die Grundresonanz bleibt relativ unbeeinflußt.

Durch die Erfindung wird nun in vorteilhafter Weise ein Weg aufgezeigt, aufwendige Resonatoren zur Dämpfung der Teilschwingungen zu vermeiden. Je nach den konstruktiven Abmessungen der Wandler kann man durch Versuche bestimmen, wie die rotationsunsymmetrische Form der Lagerung ausgebildet sein soll. So kann es zweckmäßig sein, daß beide Lagerkörper rotationsunsymmetrische Formen aufweisen und derart gegenüber der Wandlerplatte angeordnet sind, daß die Auflagebereiche einander gegenüberliegen.

Die Auflagebereiche selbst können durch spitze Lager gebildet sein. Zur Dämpfung der Teilschwingungen hat es sich herausgestellt, daß es zweckmäßig ist, wenn die Auflagebereiche der Lagerkörper durch plane Flächen gebildet sind, wobei die planen Flächen unterschiedlich groß sind. Aus Fertigungsgründen kann es ebenfalls zweckmäßig sein, daß die Lagerkörper einstückig mit den Gehäuseteilen ausgebildet sind.

Im folgenden sei die Erfindung anhand von vier Figuren näher erläutert. Es zeigen
FIG 1 einen elektroakustischen Wandler im Schnitt
FIG 2 einen Träger im Schnitt
FIG 3 den Träger nach FIG 2 in Draufsicht
FIG 4 eine graphische Darstellung des Frequenzverlaufes.

Der in FIG 1 dargestellte Wandler weist ein Gehäuseunterteil 1 auf, in das ein Träger 2 eingesetzt ist. Über dem Träger 2 ist ein Resonatorring 3 angeordnet. Verschlossen ist das Wandlergehäuse durch eine Abdeckung 4, die Schalldurchlaßöffnungen 5 aufweist.

Zwischen dem Träger 2 und dem Resonatorring 3 ist eine Wandlerplatte 6 angeordnet, die mit einer piezoelektrischen Schicht 7 versehen ist. Die piezoelektrische Schicht weist hier nicht gezeigte Elektroden auf, die über Bändchen oder dergleichen an Stecker (Stecker 8 gezeigt) geführt sind. Ein Helmholtzresonator 9 verbindet den Vorraum des Trägers 2 mit dem Rückraum und dient zur Dämpfung der Grundresonanz.

Die Wandlerplatte 6 ist in ihrem Randbereich fest eingespannt. Dazu dienen Lagerkörper, die aus zylinderförmigen ringförmigen Ansätzen 10 bis 15 des Trägers 2 sowie des Resonatorringes 3 bestehen.

Da die Ansätze in FIG 1 nur schwer erkennbar sind, wurde der Träger 2 in eigenen Figuren dargestellt. Der Träger nach FIG 2 und 3 wurde gegenüber der Darstellung in FIG 1 um 180^{o} gedreht dargestellt. Deutlich erkennbar sind nun die Auflagebereiche für die Wandlerplatte, die durch ringförmige zylinderförmige Ansätze gebildet sind. So ist zunächst der ringförmige Ansatz 16 erkennbar, der in der linken Bildebene sich in zwei Teilringe 17, 18 aufspaltet. Damit weist der Auflagebereich für die Wandlerplatte eine rotationsunsymmetrische Form auf.

Ähnlich ist der Auflagebereich des Resonatorringes ausgebildet. Der Begriff des Resonatorrings wurde deshalb gewählt, da sich in ihm zwei λ/2 Resonatoren befinden können.

In FIG 4 ist nun der Frequenzgang des Wandlers dargestellt. Die Ordinate bedeutet die Empfindlichkeit E in dB, die Abszisse die Frequenz in Hertz. Die Linien 19, 20 grenzen den Toleranzbereich ein, zwischen dem der Frequenzverlauf sich befinden soll. Die unterbrochene Linie 21 zeigt den Frequenzverlauf des Wandlers bei rotationssymmetrischer Lagerung, die geschlossene Linie 22 den Frequenzverlauf bei einer Lagerung gemäß der Erfindung. Man sieht, daß die bedämpfte Grundresonanz σ = 0 bei der Erfindung zu etwas höheren Frequenzen sich verschiebt (waagrechter Pfeil). Die Resonanz der ersten Teilschwingung σ = 1 verschiebt sich ebenfalls zu etwas höheren Werten und ist bedämpft. Die durch einen zweiten Knotenkreis gekennzeichnete Teilschwingung σ = 2 ist wesentlich bedämpft und liegt ebenfalls bei etwas höheren Frequenzen.

## Patentansprüche

1. Elektroakustischer Wandler mit einer in einem Wandlergehäuse (1) angeordneten, zwischen Lagerkörpern (2, 3) im Randbereich eingespannten und mit einer piezoelektrischen Schicht (7) versehenen, kreisförmigen Wandlerplatte (6), insbesondere für Fernsprechgeräte, wobei zumindest ein Auflagebereich (16-18) eines Lagerkörpers (2, 3) eine rotationsunsymmetrische Form aufweist, **dadurch gekennzeichnet**, daß der Lagerkörper (2, 3) durch einen Teilbereich eines ersten konzentrischen Ringes (16) gebildet ist, dessen anderer Teilbereich sich in zwei Teilringe (17, 18) aufspaltet.

2. Elektroakustischer Wandler nach Anspruch 1, **dadurch gekennzeichnet**, daß zwei eine rotationsunsymmetrische Form aufweisende Lagerkörper (2, 3) gegenüber der Wandlerplatte (6) so angeordnet sind, daß sich die Auflagebereiche (16, 17, 18) einander gegenüberliegen.

3. Elektroakustischer Wandler nach Anspruch 1, bei dem die Auflagebereiche (10, 11, 12, 13, 14, 15, 16, 17, 18) der Lagerkörper (2, 3) durch plane Flächen gebildet sind, **dadurch gekennzeichnet**, daß die planen Flächen unterschiedlich groß sind.

4. Elektroakustischer Wandler nach Anspruch 1, **dadurch gekennzeichnet**, daß die Lagerkörper (2, 3) einstückig mit den Gehäuseteilen ausgebildet sind.

## Claims

1. Electro-acoustic transducer having a circular transducer plate (6), especially for telephone sets, which is arranged in a transducer housing (1), is clamped in in the edge region between bearing bodies (2, 3) and is provided with a piezoelectric layer (7), at least one supporting region (16-18) of a bearing body having a rotationally asymmetrical shape, characterized in that the bearing body (2, 3) is formed by a subregion of a first concentric ring (16) whose other subregion is split into two subrings (17, 18).

2. Electro-acoustic transducer according to Claim 1, characterized in that two bearing bodies (2, 3) having a rotationally asymmetrical shape are arranged opposite the transducer plate (6) such that the supporting regions (16, 17, 18) are located opposite one another.

3. Electro-acoustic transducer according to Claim 1, in the case of which the supporting regions (10, 11, 12, 13, 14, 15, 16, 17, 18) of the bearing bodies (2, 3) are formed by planar surfaces, characterized in that the planar surfaces are of different size.

4. Electro-acoustic transducer according to Claim 1, characterized in that the bearing bodies (2, 3) are constructed integrally with the housing parts.

## Revendications

1. Transducteur électro-acoustique comportant une plaque circulaire (6), qui est disposée dans un boîtier (1) du transducteur, est serrée entre des corps de support (2, 3) au niveau de sa zone marginale et est équipée d'une couche piézoélectrique (6), notamment pour des postes téléphoniques, au moins une zone d'appui (16-18) d'un corps de support (2, 3) possédant une forme ne présentant pas de symétrie de révolution, caractérisé par le fait que le corps de support (2, 3) est formé par une partie d'un premier anneau concentrique (16), dont l'autre partie est divisée en deux éléments d'anneau (17, 18).

2. Transducteur électro-acoustique suivant la revendication 1, caractérisé par le fait que deux corps de support (2, 3) possédant une forme ne présentant pas de symétrie de révolution, sont disposés par rapport à la plaque (6) du transducteur de telle sorte que les zones d'appui (16, 17, 18) sont situées en vis-à-vis.

3. Transducteur électro-acoustique suivant la revendication 1, dans lequel les zones d'appui (10, 11, 12, 13, 14, 15, 16, 17, 18) des corps de support (2, 3) sont formées par des surfaces planes, caractérisé par le fait que les surfaces planes ont des tailles différentes.

4. Transducteur électro-acoustique suivant la revendication 1, caractérisé par le fait que les corps de support (2, 3) sont réalisés d'un seul tenant avec les parties du boîtier.
